# EUROPÄISCHE PATENTSCHRIFT

(11) **EP 1 892 366 B1**
(45) Veröffentlichungstag und Bekanntmachung des Hinweises auf die Patenterteilung: **29.06.2011**
(21) Anmeldenummer: 06121037.3
(22) Anmeldetag: 21.09.2006
(51) Int. Cl.: E06B 3/964

(54) **Rahmen, bevorzugter Weise Fliegengitterrahmen**
Frame, preferably insect screen frame
Cadre, préférablement cadre de moustiquaire

(30) Priorität: 25.08.2006 DE 102006039868
(43) Veröffentlichungstag der Anmeldung: 27.02.2008
(73) Patentinhaber: TESA SE, 20253 Hamburg (DE)
(72) Erfinder:

(56) Entgegenhaltungen:
- EP-A- 1 134 325
- EP-A2- 1 050 244
- WO-A-99/28585
- GB-A- 1 186 503
- GB-A- 1 264 534

## Beschreibung

Die Erfindung betrifft einen Rahmen, bevorzugter Weise einen Fliegengitterrahmen, mit mindestens einem Rahmenverbinder und mit wenigstens einem Profil. Dabei verfügt das Profil endseitig im Inneren über zumindest eine Aufnahmekammer und der Rahmenverbinder weist ein Zentralsegment und zumindest ein Zapfensegment auf. Dabei ist das Zapfensegment an dem Zentralsegment angeordnet. Das Zapfensegment und die Aufnahmekammer sind zumindest bereichsweise derart angepasst, dass im Montagefall das Zapfensegment in die Aufnahmekammer des Profils einschiebbar ist. Im Haltefall lagert das Zapfensegment in der Aufnahmekammer des Profils klemmend.

Rahmen der genannten Art finden insbesondere in Insektenschutztüren Verwendung. Um in Jahreszeiten, in denen mit einem erhöhten Auftreten von Insekten zu rechnen ist, Fenster und Türen öffnen zu können, sind mit einem Maschengewebe versehene Rahmen gebräuchlich, die eine Tür oder einen Rahmen eines Fensters vollständig überdecken. Die Rahmen bestehen im Allgemeinen aus länglichen Metallprofilen, die im Inneren hohl sind. Zur Montage des Rahmens werden die Profile durch Rahmenverbinder zusammengefügt. Der Rahmenverbinder besteht aus einem quaderartigen Zentralsegment, an dem zumindest ein Zapfensegment angeordnet ist. Dieses Zapfensegment weist bereichsweise einen Querschnitt auf, der dem Querschnitt des Profilinneren entspricht bzw. leicht übermäßig ist. Zum Aufbau des Rahmens wird der Rahmenverbinder in das Profil eingeführt. Durch die übereinstimmende Geometrie der beiden Bauteile bzw. durch Abtrag des übermäßigen Materials des Zapfenssegments lagert das Zapfensegment klemmend im Profilinneren.

Als nachteilig hat es sich bei derart ausgestalteten Rahmen erwiesen, dass eine Demontage nahezu unmöglich ist. Um einen brauchbaren Rahmen zu erhalten, bedarf es einer kraftschlüssigen Verbindung zwischen dem Zapfensegment und dem Profil. Zur Demontage muss der Rahmenverbinder häufig mit sehr hoher Kraft aus dem Profil gezogen werden. Dadurch entstehen häufig Beschädigungen oder Zerstörungen der einzelnen Bauteile.

Aus dem Stand der Technik ist ein Rahmen bekannt, bei dem ein pyramidenförmiger Keil in einen als Gegenstück ausgeformten Einsteckzapfen eingebettet ist. Über ein Zugsystem wird dabei der Keil in Richtung Verbinderkörper in den Einsteckzapfen hineingezogen. Durch das Einziehen des Keils wird der Einsteckzapfen auseinander gespreizt, wodurch ein hoher punktueller Anpressdruck im Bereich der vorderen Ecken des Einsteckzapfens entsteht. Dieser punktuelle Anpressdruck bewirkt ein punktuelles, regionales Halten des Rahmens (WO 99/28585 A). Ferner sind aus dem Stand der Technik Alternativlösungen bekannt, die ebenfalls ein im Wesentlichen punktuelles Halten des Rahmens bewirken (EP 1 050 244 A2, GB 1 264 534 A, GB 1 186 503 A, EP 1 134 325 A).

Ausgehend von dem zuvor erwähnten Stand der Technik ist es daher Aufgabe der vorliegenden Erfindung, einen Rahmen derart auszugestalten, dass er einfach montierbar bzw. demontierbar ist, ohne dass dabei eine Beschädigung der Bauteile eintritt und dennoch ein optimales Verklemmen bewirkt wird.

Die Lösung dieser Aufgabe wird durch den erfindungsgemäßen Rahmen, insbesondere Fliegengitterrahmen, mit den Merkmalen des Anspruches 1 erreicht. In den abhängigen Ansprüchen 2 bis 19 sowie 23 sind bevorzugte Weiterbildungen der Erfindung aufgeführt. Darüber hinaus wird die Aufgabe durch ein Verfahren zur Montage eines Rahmens nach den Ansprüchen 20 bis 22 gelöst.

Bei dem erfindungsgemäßen Rahmen ist vorgesehen, dass das Zapfensegment zumindest zweiteilig ausgeführt ist und ein Basiselement und ein Gleiterelement aufweist, wobei zumindest ein Element bevorzugter Weise keilförmig ausgebildet ist, das Basiselement das Gleiterelement beweglich lagert und durch ein Verschieben des Gleiterelementes gegenüber dem Basiselement das Zapfensegment reversibel vom Montagefall in den Haltefall übergeht.

Wesentlich für den Rahmenverbinder ist zunächst der zweiteilige Aufbau des Zapfensegmentes aus einem Basiselement und einem Gleiterelement, wobei zumindest eines der beiden Elemente teilweise keilförmig ausgebildet ist. Durch ein Verschieben des Gleiterelementes auf dem Basiselement ändert sich der Querschnitt des Zapfensegmentes, so dass dieses klemmend in einer Aufnahmekammer des Profils lagern kann. Um den Rahmen zu demontieren, muss das Gleiterelement nur in die entgegengesetzte Richtung geschoben werden, wodurch sich die klemmende Verbindung von Zapfensegment und Aufnahmekammer löst.

Wie oben dargelegt weisen die meisten für den Rahmenbau verwendeten Profile einen rechteckigen Querschnitt auf. Häufig werden Metallprofile verwendet, die durch Strangpressen entstanden sind. Da die Innenräume der Profile zur Aufnahme der Zapfensegmente des Rahmenverbinders dienen, muss die äußere Form des Zapfensegmentes jener der inneren Form des Profils angepasst sein. Die gebräuchlichen Profile weisen rechteckigen Querschnitt auf, weshalb das Zapfensegment eine quaderförmige Geometrie aufweisen sollte. Erfindungsgemäß ist nun vorgesehen, dass sowohl das Basiselement als auch das Gleiterelement einen dreieckartigen Querschnitt mit einer schrägverlaufende Gleitfläche aufweisen, die Keilfläche also über zwei Ebenen angelegt ist. Dadurch resultiert das Verschieben des Gleiterelementes in eine Vergrößerung des Außenumfanges des Zapfensegmentes in zwei Ebenen. Diese Art der Ausgestaltung führt zu einem optimalen Verklemmen des Zapfensegmentes an allen Innenflächen des Profils.

Im Folgenden soll der Vorgang des Einschiebens des Zapfensegmentes in das Profil als Montagefall bezeichnet werden. Bezeichnend für den Montagefall ist, dass zwischen Zapfensegment und der Aufnahmekammer des Profils kein oder nur ein geringer kraft- oder formschlüssiger Kontakt auftritt. Vielmehr ist das leichte, kontaktfreie Einschieben gemeint. Anschließend wird erfindungsgemäß das Gleiterelement auf dem Basiselement verschoben. Durch die keilförmige Ausbildung des Basiselementes und/oder des Gleiterelementes ändert sich dadurch der Umfang des Zapfensegmentes. Die Außenflächen des Zapfensegmentes kommen in einen kraft und/oder formschlüssigen Kontakt mit den Innenflächen des Profils. Dadurch verklemmt sich das Zapfensegment in der Aufnahmekammer des Profils. Diese klemmende Lagerung soll im Folgenden als Haltefall bezeichnet werden.

Im Folgenden soll der Begriff Rahmen hauptsächlich - aber nicht ausschließlich - rechteckförmige Einfassungen beschreiben. Umfasst sind aber auch Rahmenabschnitte, Rahmenelemente oder Rahmengebilde mit seinem Mittelsteg oder Unterteilungen. Folglich soll eine Erwähnung von Rahmen nicht als eine ausschließliche Beschränkung auf diese verstanden werden.

In einer vorteilhaften Ausgestaltung des erfindungsgemäßen Rahmens geht das Zapfensegment vom Montagefall in den Haltefall über, wenn das Gleiterelement in Richtung des Zentralsegmentes verschoben wird. Um eine Vergrößerung des Querschnittes des Zapfensegmentes zu erreichen, muss das keilförmig ausgebildete Basis- oder Gleiterelement so angeordnet sein, dass seine Keilspitze vom Zentralsegment wegzeigt. Das Gleiterelement bewegt sich folglich auf einer schiefen Ebene empor und führt so zu einer Vergrößerung des Umfanges des Zapfensegmentes. Zusätzlich wird durch die Bewegung des Gleiterelementes in Richtung des Zentralsegmentes das Profil mitgezogen und die schlüssige Verbindung zwischen Profil und Zentralsegment verstärkt.

In einer weiteren Ausführungsvariante kann das keilförmige Element des Zapfensegmentes so angeordnet sein, dass das Gleiterelement vom Zentralsegment weg bewegt werden muss, damit das Zapfensegment vom Montagefall in den Haltefall übergeht.

In einer weiteren vorteilhaften Ausgestaltung des erfindungsgemäßen Rahmens sind sowohl das Gleiterelement als auch das Basiselement keilförmig ausgebildet. Durch eine entgegengesetzte Anordnung der beiden Keilspitzen kann ein quaderförmiges Zapfensegment gebildet werden. Da die meisten für Rahmen verwendeten Profile mit einer quaderförmigen Aufnahmekammer versehen sind, bietet sich diese Anordnung der beiden Elemente an. Insbesondere kann durch die keilförmige Ausgestaltung beider Elemente der Umfang des Zapfensegmentes im Extremfall verdoppelt werden. Dadurch kann der erfindungsgemäße Rahmenverbinder für eine breite Palette unterschiedlich proportionierter Profile genutzt werden.

Je nach Verwendungszweck kann es vorteilhaft sein, dass der Rahmenverbinder zwei, drei oder vier Zapfensegmente aufweist, welche L-, T-, I- oder sternförmig an dem Zentralsegment angeordnet sind. Rahmenverbinder mit einem L-förmigen Aufbau bieten sich insbesondere in Eckbereichen von rechteckigen Rahmen, beispielsweise von Fliegengittertüren, an. Hingegen können Türrahmen, die einen horizontal verlaufenden Mittelsteg aufweisen sollen, mit Hilfe eines T-förmigen Rahmenverbinders geschaffen werden. Dabei werden zum einen die einander gegenüberliegenden Zapfensegmente in die vertikalen Profile eingesetzt und zum anderen das horizontale Zapfensegment in Verbindung mit dem Mittelsteg gebracht.

In einer weiteren Variante des erfindungsgemäßen Rahmenverbinders kann das Zentralsegment kastenförmig ausgestaltet sein und eine quadratische Fläche aufweisen. In den Eckbereichen des Zentralsegmentes sind Eckelemente angeordnet, auf die ein Deckel aufgebracht werden kann, um das Zentralsegment abzuschließen. Je nach Ausführungsform kann der Rahmenverbinder aus einem Kunststoff, einem Metall oder einem Verbundwerkstoff hergestellt sein. Denkbar ist auch, dass es sich um ein Spritzguss-, Stanz- oder ein Tiefziehelement handelt. Weiterhin hat es sich als vorteilhaft erwiesen, wenn das Zentralsegment und das Basiselement einstückig und/oder materialeinheitlich verbunden sind.

In einer weiteren vorteilhaften Ausgestaltung weist das Zentralsegment mindestens eine Wandung und mindestens ein Funktionsmittel auf. Die Wandung kann dabei das Zentralsegment des Rahmenverbinders nach Außen begrenzen und/oder einstückig mit den Eckelementen verbunden sein. Das Funktionsmittel wirkt mit der Wandung kraft- und/oder formschlüssig zusammen und zieht das Gleiterelement in Richtung des Zentralsegmentes hin oder drückt es von diesem weg. Bei dem Funktionsmittel kann es sich um eine Schraube, einen Stift oder eine Bolzen handeln, welcher durch eine Bohrung in der Wandung aus dem Zentralsegment in Richtung des Basiselementes ragt. Das Gleiterelement weist eine Stirnfläche auf, die der Wandung zugewandt ist und die eine Bohrung besitzt, in welche das Funktionsmittel eindringen kann. Handelt es sich bei dem Funktionsmittel um eine Schraube, so kann diese in das Gleiterelement eingeschraubt werden, um es in Richtung des Zentralsegmentes zu ziehen. Möglich ist aber auch, dass die Wandung ein Innengewinde aufweist, und die Schraube gegen die Stirnfläche des Gleiterelementes drückt. Wird die Schraube in die Wandung eingeschraubt, drückt die Schraube das Gleiterelement vom Zentralsegment weg.

In einem weiteren vorteilhaften Ausführungsbeispiel weist das Gleiterelement endseitig ein Hakenelement auf. Dieses Hakenelement ragt bereichsweise in das Zentralsegment hinein. Das Hakenelement kann an einer Seite der Stirnfläche des Gleiterelementes angeordnet sein und durch seine hakenförmige Ausgestaltung den Rest der Stirnfläche überdecken. Erfindungsgemäß kann das Gleiterelement so auf dem Basiselement angeordnet sein, dass die Wandung des Zentralsegmentes zumindest teilweise von der Stirnfläche und dem Hakenelement umfasst wird. Zwischen Stirnelement und Wandung entsteht dabei ein Freiraum. Dieser Freiraum kann durch ein entsprechend geformtes Funktionsmittel aufgespreizt werden. Je nach Ausgestaltung des Hakenelementes und der Wandung führt das Aufspreizen des Freiraumes zu einem Wegschieben oder zu einem Hinziehen des Gleiterelementes zum Zentralsegment.

In einer weiteren vorteilhaften Ausgestaltung ist das Gleiterelement bereichsweise im Zentralsegment gelagert. Im Montagefall können die Wandung und eine Außenfläche des Gleiterelementes parallel zur Längsachse des Gleiterelementes liegen. Der zwischen beiden entstehende Freiraum kann durch ein Funktionsmittel, wie etwa eine Schraube gefüllt sein. Durch den kraftschlüssigen Kontakt von Schraube und Gleiterelement kann das Gleiterelement durch die Rotation der Schraube bewegt werden. Dazu muss die Schraube einerseits in der Wandung gelagert sein anderseits einen kraftschlüssigen Kontakt mit dem Gleiterelement aufweisen. Durch die Reibung der Schraube am Gleiterelement wird dieses bewegt.

In einer weiteren vorteilhaften Ausführungsvariante kann das Zentralsegment über mindestens eine Kammer verfügen, die in den Seitenbereichen des quaderförmigen Zentralsegmentes angeordnet ist. Vorteilhaft ist es, wenn die Kammer in dem, den Zapfensegment gegenüberliegenden Bereich des Zentralsegmentes liegt. Erfindungsgemäß kann in die Kammer ein Verbindungsmittel eingeführt werden, das dazu dient, den Rahmen mit einem Träger zu verbinden. Handelt es sich beispielsweise bei dem Rahmen um ein Gestell für ein Fliegengitter, so kann der Träger der Tür- oder Fensterrahmen sein. Zur Verbindung des Rahmens mit dem Träger kann letzterer über ein Haltemittel verfügen, welches mit dem Verbindungsmittel zusammenwirkt. Zusätzlich kann es sich bei dem Träger auch um einen separaten Profilabschnitt handeln, der insbesondere an einer der Längsseiten einer abzudeckenden Gebäudeöffnung angebracht ist. Als vorteilhaft hat es sich erwiesen, wenn das Haltemittel eine Scharnierachse ist, die von einem als Scharnierelement ausgebildeten Verbindungsmittel klauenartig umgriffen wird. Weiterhin kann es sich bei dem Rahmen und dem Profilabschnitt um einzelne Elemente eines Bausatzes handeln, die von einem Käufer nur noch zusammengebaut werden müssen. In diesem Fall kann das Scharnierelement auf die Scharnierachse geclipt werde. Bei dem Verbindungsmittel kann es sich ebenfalls um einen Teil eines Scharniers, eine Schiebevorrichtung oder eines Magnetverschlusses handeln. Das Verbindungsmittel ist in die Kammer einführbar und dort mittels eines Befestigungsmittels an dem Zentralsegment fixierbar. Weiterhin kann das Zentralsegment einen Führungsstein aufweisen, der mit einer offenen Führung des Verbindungsmittels zusammenwirkt. Dadurch ist gewährleistet, dass das Verbindungsmittel die auftretenden Kräfte und Drehmomente aufnehmen kann, ohne dass es zur einer Beschädigung des Zentralsegmentes oder des Rahmenverbinders kommt.

In einer weiteren vorteilhaften Variante kann der erfindungsgemäße Rahmen mit dem Profilabschnitt eine Tür bilden, welche an einer Gebäudeöffnung angeordnet ist. Bei der Gebäudeöffnung kann es sich um einen Türrahmen oder einen Flügelrahmen eines Fensters handeln. Der Profilabschnitt kann an einer der Längsseiten der Gebäudeöffnung angeordnet sein und endseitig über je ein Haltemittel verfügen. Wie schon oben dargelegt, kann dieses Haltemittel mit dem Verbindungsmittel des Rahmens zusammenwirken und ein Scharnier bilden. Handelt es sich bei dem Rahmen um ein Gestell für ein Fliegengitter, so deckt dieser Rahmen in einer Schließstellung die Gebäudeöffnung ab. Durch die Scharniere lässt sich der Rahmen aus der Schließstellung in eine Durchgangsstellung überführen, in welcher ein Benutzer durch die Tür hindurch treten kann. Vorteilhafterweise weist der Profilabschnitt mindestens zwei Längsseiten auf, wobei in der Schließstellung eine Längsseite unmittelbar dem Rahmen zugewandt ist. Um zu verhindern, dass Insekten durch einen Spalt zwischen dem Profilabschnitt und dem Rahmen in das Gebäudeinnere gelangen, muss dieser Spalt möglichst schmal sein. Ein zu schmaler Spalt kann allerdings zu Problemen bei der Bewegung des Rahmens aus der Schließstellung in die Durchgangsstellung führen. Ist die als Drehachse dienende Scharnierachse im Inneren des Profilabschnittes angeordnet, kann ein Verschwenken des Rahmens gegenüber dem Profilabschnitt zu einer Kollision der beiden Elemente führen. Um dieses zu verhindern, ist es erfindungsgemäß vorgesehen, dass wenigstens eine Außenseite des Profilabschnittes und/oder des Rahmens und/oder des Profils und/oder des Zentralsegmentes zumindest bereichsweise bogenartig geformt ist. Durch die bogenförmige Außenkontur kann der Rahmen kollisionsfrei am Profilabschnitt vorbeigeschwenkt werden. Denkbar ist es insbesondere, dass eine der Kanten zwischen der Längsseite und einer Querseite des Profilabschnittes bogenförmig gestaltet ist.

In einer weiteren vorteilhaften Ausgestaltung weist das Zentralsegment einen Deckel auf. Dieser Deckel schließt das kastenförmige Zentralsegment ab. Zur Montage auf dem Zentralsegment kann der Deckel über mindestens ein stiftartiges Montagemittel verfügen, das in das Eckelement des Zentralsegmentes eingreift. Als vorteilhaft hat es sich erwiesen, wenn die Eckelemente über Sacklöcher verfügen, in die aus dem Deckel ausgeformte Stifte eingreifen. Möglich ist aber auch eine direkte Verschraubung des Deckels auf dem Zentralsegment. Des Weiteren kann der Deckel über einen oder mehrere Durchbrüche verfügen, durch die die Führungsmittel auch nach der Montage des Deckels noch zugängig sind.

Die Erfindung umfasst ebenfalls ein Verfahren zur Montage eines Rahmens. Im Montagefall wird das Zapfensegment in die Aufnahmekammer des Profils eingeschoben. Anschließend wird das Gleiterelement entlang des Basiselementes reversibel verschoben, wodurch eine Querschnittsvergrößerung des Zapfensegmentes entsteht bis ein Haltefall erreicht wird. Bei dem Haltefall wird das Zapfensegment in der Aufnahmekammer des Profils klemmend gelagert. Erfindungsgemäß kann der Übergang des Zapfensegmentes vom Montagefall in den Haltefall dadurch erreicht werden, dass das Gleiterelement entweder in Richtung des Zentralsegmentes verschoben wird oder vom Zentralsegment weggeschoben wird. Diese Verschiebung geschieht durch das kraft-und/oder formschlüssige Wirken des Funktionsmittels.

Weitere Maßnahmen und Vorteile der Erfindung ergeben sich aus den Unteransprüchen, der nachfolgenden Beschreibung und den Zeichnungen. In den Zeichnungen ist einerseits der bestehende Stand der Technik und andererseits die Erfindung im mehreren Ausführungsbeispielen schematisch dargestellt. Es zeigen:
- Fig. 1: einen dem Stand der Technik entnommener Rahmen mit einem Profil und einem Rahmenverbinder,
- Fig. 2: den Rahmen aus Fig. 1 nach Integration des Rahmenverbinders in den Profilen,
- Fig. 3: in einer Explosionsdarstellung den erfindungemäßen Rahmenverbinder mit einem Zentralsegment und zwei Zapfensegmenten,
- Fig. 4: eine weitere Ansicht des Rahmenverbinders aus Fig. 3,
- Fig. 5: den erfindungemäßen Rahmenverbinder mit je einem Basiselement und einem Gleiterelement, welche das Zapfensegment bilden,
- Fig. 6: in einer Explosionsdarstellung den Rahmenverbinder aus Fig. 5 mit mehreren Führungsmitteln,
- Fig. 7: das erfindungsgemäße Zusammenwirken des Funktionsmittels mit dem Gleiterelement,
- Fig. 8: die Integration des Zapfensegmentes in das Profil,
- Fig. 9: das klemmende Lagern des Rahmenverbinders in dem Profil,
- Fig. 10: eine erste Ansicht eines aus zwei Profilen und einem Rahmenverbinder zusammengesetzten Rahmens,
- Fig. 11: eine zweite Ansicht des Rahmens aus Fig.10,
- Fig.12: eine Explosionszeichnung eines T-förmigen Rahmenverbinders,
- Fig. 13: einen T-förmigen Rahmenverbinder mit den entsprechenden Profilen,
- Fig. 14: eine erste Ansicht eines Rahmens mit einem Mittelsteg,
- Fig. 15: eine zweite Ansicht des Rahmens aus Fig. 14,
- Fig. 16: einen erfindungsgemäßen Rahmen und ein Verbindungsmittel,
- Fig. 17: eine erste Ansicht des in den Rahmen integrierten Verbindungsmittels,
- Fig. 18: eine zweite Ansicht des in Fig. 17 dargestellten Rahmens,
- Fig. 19: den in Fig. 18 dargestellten Rahmen mit einem aufgebrachten Deckel,
- Fig. 20: die Kombination des Rahmens aus Fig. 19 mit einem Trägerprofil,
- Fig. 21: das Trägerprofil mit dem anmontierten Rahmen,
- Fig. 22: eine erste Ansicht eines Rahmens mit einem als Schiebevorrichtung ausgestalteten Verbindungsmittel,
- Fig. 23: eine zweite Ansicht des in Fig. 22 gezeigten Rahmens,
- Fig. 24: eine erste Ansicht eines Rahmens mit einem als Magnetverschluss ausgestalteten Verbindungsmittel,
- Fig. 25: eine zweite Ansicht des in Fig. 24 gezeigten Rahmens,
- Fig.26: ein weiteres Ausführungsbeispiel des erfindungsgemäßen Rahmenverbinders,
- Fig. 27: eine weitere Ansicht des Rahmenverbinders aus Fig. 26,
- Fig. 28: das Einbringen eines Funktionsmittels in den Rahmenverbinder aus Fig. 26,
- Fig. 29: den Rahmenverbinder aus Fig. 26 nach Integration des Funktionsmittels,
- Fig. 30: eine weitere Ansicht des Rahmenverbinders aus Fig. 29,
- Fig. 31: den erfindungsgemäßen Rahmenverbinder mit einem aufgebrachten Deckel,
- Fig. 32: eine weitere erfindungsgemäße Ausgestaltung des Rahmenverbinders,
- Fig. 33: den aus seinen Einzelteilen zusammengesetzten Rahmenverbinder aus Fig. 32,
- Fig. 34: den Rahmenverbinder aus Fig. 32 mit den einzusetzenden Funktionsmitteln,
- Fig. 35: den Rahmenverbinder aus Fig. 34 nach Abschluss des Einsetzens der Funktionsmittel,
- Fig. 36: eine weitere erfindungsgemäße Ausgestaltung des Rahmenverbinders in Schnittansicht,
- Fig. 37: den erfindungsgemäßen Rahmenverbinder aus Fig. 36 in Schnittansicht,
- Fig. 38: ein weiteres Ausführungsbeispiel des erfindungsgemäßen Rahmenverbinders in Schnittansicht;
- Fig. 39: den Rahmenverbinder aus Fig. 38 nach dem Einsetzen der Funktionsmittel in Schnittansicht;
- Fig.40: einen Querschnitt durch eine Tür mit einem Profilabschnitt und dem erfindungsgemäßen Rahmen,
- Fig. 41: die Tür aus Figur 40 bei einem Verschwenken aus einer Schließstellung,
- Fig. 42: in schematischer Darstellung die an eine Gebäudeöffnung montierte Tür bei der Schwenkbewegung und
- Fig. 43: die Tür aus Figur 42 in einer Durchgangsstellung.

Ein aus dem Stand der Technik bekannter Rahmen 10 ist in Fig. 1 teilweise dargestellt. Der Rahmen 10 weist zwei Profile 50 und ein Rahmenverbinder 20 auf. Dieser Rahmenverbinder 20 besitzt ein Zentralsegment 30, an dem L-förmig zwei Zapfensegmente 40 anordnet sind. Das Zapfensegment 40 besitzt eine quaderförmige Geometrie und weist an seinen Außenflächen rippenartige Verstärkungen auf. Die Höhe und Breite des Zapfensegmentes 40 sind so gewählt, dass es zur Montage des Rahmens in das Profil 50 eingeschoben werden kann. Dazu weist das Profil 50 eine Aufnahmekammer 51 auf. Häufig handelt es sich bei dem Profil 50 um ein stranggepresstes Aluminiumprofil, welches aus einer geschlossenen Wandung aufgebaut und im Inneren hohl ist. Da die Geometrie des Zapfensegmentes 40 an jene der Aufnahmekammer 51 angepasst ist, ergibt sich eine klemmende Verbindung zwischen beiden.

Die Fig. 2 zeigt den durch das Zusammenschieben der Profile 50 und des Rahmenverbinders 20 gebildeten Rahmen 10. Wie schon dargelegt, soll der Begriff Rahmen nicht nur eine in sich geschlossene Einfassung beschreiben, sondern auch Rahmensegmente, Eckelemente und Rahmenbereiche. Der erfindungsgemäße Rahmen 10 kann insbesondere für Insektenschutzrahmenprodukten Verwendung finden. Derartige Insektenschutztüren werden häufig in Baumärkten als loses Gebinde der Einzelelemente verkauft und müssen vom Käufer noch zusammengesetzt werden. Als nachteilig hat es sich dabei erwiesen, dass zum Erreichen eines stabilen Rahmens der Maßunterschied zwischen dem Zapfensegment 40 und der Aufnahmekammer 51 so gering sein muss, dass eine Presspassung entsteht. Dadurch ist der Käufer gezwungen, das Zapfensegment 40 mittels eines Hammers in das Profil 50 einzuschlagen. Eine Demontage des Rahmens ist später nicht mehr und oder nur unter Inkaufnahme von Beschädigungen möglich.

Um diese Nachteile zu überwinden, offenbart die Erfindung einen Rahmen 10 mit einem Rahmenverbinder 20, wie in Fig. 3 gezeigt. Der Rahmenverbinder 20 besteht aus einem Zentralsegment 30 und zwei Zapfensegmenten 40. Diese Zapfensegmente 40 sind zweiteilig aufgebaut und weisen ein Basiselement 41 und ein Gleiterelement 42 auf. Sowohl das Basiselement 41 als auch das Gleiterelement 42 sind teilweise keilförmig ausgebildet. Erfindungsgemäß lagert das Basiselement 41 das Gleiterelement 42 beweglich auf seiner Oberfläche. Das Zentralsegment 30 ist quaderförmig ausgebildet und besitzt in seinen Ecken jeweils Eckelemente 32, die in eine Wandung 31 übergehen. An zwei dieser Wandungen 31 sind L-förmig die beiden Basiselemente 41 einstückig und materialeinheitlich angebracht. Das Zentralsegment 30 kann durch den Deckel 60 abgedeckt werden. Zur Verbindung des Zentralsegmentes 30 mit dem Deckel 60 weist letzterer Montagemittel 61 auf. Bei diesen Montagemitteln 61 kann es sich um am Deckel 60 montierte Stifte 61 handeln, welche in entsprechende Sacklöcher eintauchen, die in den Eckelementen 32 integriert sind. Der aus den Einzelteilen zusammengesetzte Rahmenverbinder 20 ist in Fig. 4 dargestellt. Man erkennt das Zentralsegment 30, an das sich L-förmig die beiden Zapfensegmente 40 anschließen. Als Aufnahme für ein im Folgenden noch zu beschreibendes Verbindungsmittel weist das Zentralsegment 30 zwei Kammern 34 auf.

Die keilförmige Ausgestaltung sowohl des Basiselementes 41 als auch des Gleiterelementes 42 lässt sich den Fig. 3 und 5 entnehmen, welche den Rahmenverbinder 20 aus Fig. 4 aus einer anderen Perspektive zeigt. Wie zu erkennen ist, weisen sowohl das Basiselement 41 auch das Gleiterelement 42 einen dreieckartigen Querschnitt mit schrägen Gleitebenen und einen keilförmigen Verlauf auf. Die beiden Elemente 41,42 weisen die in Fig. 5 gezeigte Ausgestaltung auf. Ein Verschieben beider Elemente 41,42 gegeneinander führt folglich zu einer Vergrößerung des Außenumfanges des quaderförmigen Zapfensegmentes 40 in zwei Dimensionen. Um eine Verschiebung des Gleiterelementes 42 gegenüber dem Basiselement 41 zu erreichen, weist der erfindungsgemäße Rahmenverbinder 20 mindestens ein Funktionsmittel 35 auf, was die Fig. 6 verdeutlicht. Dabei greift die Schraube 35 in die mit einem Innengewinde versehene Bohrung 36' ein, die in der Stirnfläche 36 ausgebildet ist. Im dargestellten Ausführungsbeispiel handelt es sich bei dem Funktionsmittel 35 um eine Schraube, die durch die Löcher 39 in der Wandung 31 durchragt. Das Loch 39 weist eine Fase auf, so dass die Schraube 35 in diesem drehbar lagert. Das Gleiterelement 42 ist ferner mit einer Stirnfläche 36 ausgebildet, die in Richtung der Wandung 31 des Zentralsegmentes 30 ausgerichtet ist. In die Stirnfläche 36 ist eine Bohrung 36' eingebracht, in die das Funktionsmittel 35 einbringbar ist.

Die Fig. 7 verdeutlicht das Zusammenwirken des Gleiterelementes 42 und der Schraube 35. Die Schraube 35 ist durch das Loch 39 in der Wandung 31 durchgeschoben und greift in die Bohrung 36 des Gleiterelementes 42 ein. Damit die Schraube 35 eine gewisse Beweglichkeit in dem Loch 39 hat, ist das Loch 39 bevorzugter Weise als Langloch ausgebildet. Andeutungsweise ist ein Inbusschlüssel dargestellt, mit dem die Schraube 35 gedreht werden kann. Da das Loch 39 kein Gewinde aufweist, kann die Schraube 35 frei gedreht werden. Im Gegensatz dazu schneidet sich das Gewinde der Schraube 35 in die Bohrung 36' des Gleiterelementes 42 hinein, wodurch dieses in Richtung des Zentralsegmentes 30 bewegt wird, was der Bewegungspfeil 90 verdeutlicht.

Den Nutzen des erfindungsgemäßen Aufbaus des Rahmenverbinders 20 verdeutlicht Fig. 8, welche den Montagefall dargestellt. Das Zapfensegment 40 wird in das Profil 50 eingeschoben, wobei die Größe des Zapfensegmentes 40 ist so gewählt, dass ein leichtes Einschieben und Ausziehen in bzw. aus der Aufnahmekammer 51 des Profils 50 möglich ist. In dieser Phase der Montage besteht keine formschlüssige Verbindung zwischen dem Zapfensegment 40 und der Aufnahmekammer 51. Aus diesem Grunde ist ein einfaches Aufschieben bzw. Abziehen des Profils 51 von dem Zapfensegment 40 möglich.

Der Übergang in den Haltefall ist in Fig. 9 dargestellt. Die Profile 50 sind auf die Zapfensegmente 40 aufgeschoben. Um eine klemmende Verbindung zwischen dem Profil 50 und dem Zapfensegment 40 zu erreichen, wird die Schraube 36 angezogen, wodurch sich das Gleiterelement 42 auf dem Basiselement 41 in Richtung des Zentralsegmentes 30 bewegt, was zu einer Ausdehnung des Zapfensegmentes 40 in zwei Dimensionen führt. Erfindungsgemäß verklemmt sich dadurch das Zapfensegment 40 in der Aufnahmekammer 51 des Profils 50. Durch diese kraft- und/oder formschlüssige und/oder reibschlussartige Verbindung kann im Haltefall das Profil 50 nicht mehr vom Rahmenverbinder 20 abgezogen werden, wodurch der erfindungsgemäße Rahmen 10 entsteht. Dieses verdeutlichen auch die Fig. 10 und 11.

Beide zeigen den erfindungsgemäßen Rahmen 10, welcher aus zwei Profilen 50 und ein Rahmenverbinder 20 aufgebaut ist. In Fig. 11 ist die klemmende Lage des Zapfensegmentes 40 innerhalb der Aufnahmekammer 51 zu erkennen.

In den Figuren 12 bis 15 ist eine weitere Ausführungsform des erfindungsgemäßen Rahmens 10 dargestellt. Dieser Rahmen 10 findet Verwendung, um Rahmengebilde mit einem Mittelsteg oder Unterteilungen zu erstellen. Die Zapfensegmente 40 des Rahmenverbinders 20 sind T-artig zueinander angeordnet. Die Wandungen 31 begrenzen die Außenflächen des Zentralsegmentes 30 an drei Seiten und gehen materialeinheitlich und einstückig in die Basiselemente 41 über. In jeder der Wandungen 31 ist ein Loch 39 eingebracht, durch das das Funktionsmittel 35 ragt. Auf jener Seite des Zentralsegmentes 30, welche kein Zapfensegment 40 trägt, ist in eine Kammer 34 eingebracht. Sie wird seitlich begrenzt durch zwei Eckelemente 32 und weist in ihrer Mitte ein Führungsstein 33 auf.

Zur Montage des Rahmens 10 werden die Profile 50 auf den Rahmenverbinder 20 in Richtung der Bewegungspfeile 55 aufgeschoben, was auch Fig. 13 zeigt. Das Gleiterelement 42 liegt noch auf einem vom Zentralsegment 30 entfernten Bereich des Basiselementes 41 auf, wodurch zwischen der Stirnfläche 36 des Gleiterelementes 42 und der Wandung 31 ein Spalt 46 entsteht. Des Weiteren ist durch diese Positionierung des Gleiterelementes 42 der Umfang des Zapfensegmentes 40 noch so gering, dass es problemlos in die Aufnahmekammer 51 des Profils 50 eingeschoben werden kann.

Beim Übergang zum Haltefall wird das Gleiterelement 42 in Richtung des Zentralsegmentes 30 durch das Funktionsmittel 35 gezogen. Dadurch reduziert sich die Breite des Spaltes 46 und gleichzeitig wächst der Umfang des Zapfensegmentes 40. Der fertig zusammengesetzte Rahmen ist in den beiden Abbildungen 14 und 15 dargestellt. Nach Erreichen des Haltefalles kann das Zentralsegment 30 mit einem Deckel 60 abgedeckt werden, wodurch sich eine formschöne und einheitliche Oberfläche des Rahmens 10 ergibt.

Zur Montage des erfindungsgemäßen Rahmens 10 an einer Tür oder Fensterzarge kann in die Kammer 34 ein Verbindungsmittel 70 eingeschoben werden. Eine erste Ausführungsvariante dieses Verbindungsmittels 70 ist in den Figuren 16 bis 21 dargestellt. Das Verbindungsmittel 70 ist blockartig geformt und trägt endseitig ein Scharnierelement 72. Bei dem Scharnierelement 72 handelt es sich um eine krallenartige ausgestaltete Buchse, die mit einer Scharnierachse zusammenwirkt. Das Verbindungsmittel 70 wird in Richtung des Bewegungspfeils 75 in die Kammer 34 eingeschoben. Eine offene Führung 71 im Boden des Verbindungsmittels 70 sorgt in Kombination mit dem Führungsstein 33 für eine seitliche Führung des Verbindungsmittels. Wie Fig. 17 verdeutlicht, kann mittels einer Schraube 76 das Verbindungsmittel 70 an dem Führungsstein 33 befestigt werden. Die Schraube 76 ist zwecks einer Justierung in einem Langloch gehalten. Durch eine entsprechende Dimensionierung des Verbindungsmittels 70 liegt dieses formschlüssig an den Eckelementen 32 an. Dadurch ist sichergestellt, dass auf dem Rahmen 10 einwirkende Kräfte und Drehmomente verschleißfrei in die Scharniere eingeleitet werden können. Der in Fig. 18 dargestellte Rahmenverbinder 20 ist L-förmig ausgestaltet und bietet sich insbesondere als Eckverbinder an. Solche Art von Eckverbinder werden in die Ecken von in sich geschlossenen Rahmen montiert. Für einen auch optisch ansprechenden Abschluss des Zentralsegmentes 30 sorgt der Deckel 60, welcher auf die Eckelemente 32 aufgesetzt wird, was auch Fig. 19 verdeutlicht.

Die Montage des erfindungsgemäßen Rahmens 10 an einem Profilabschnitt 80 ist in Fig. 20 gezeigt. Der Profilabschnitt 80 kann Bestandteil einer Türzarge sein. Durch die Verbindung des erfindungsgemäßen Rahmens 10 mit einem Profilabschnitt 80 kann eine Tür geschaffen werden, die sich insbesondere für den Insektenschutz anbietet. Zur Montage des erfindungsgemäßen Rahmens 10 muss der Profilabschnitt 80 so an die Gebäudeöffnung angebracht werden, dass der Rahmen 10 die zu schützende Tür abdeckt. Wie Fig. 20 zeigt, weist der Profilabschnitt 80 endseitig einen Scharnierkörper 81 auf. In dem Scharnierkörper 81 ist ein Haltemittel 82 angeordnet, dass mit dem Verbindungsmittel 70 zusammenwirkt. In dem dargestellten Ausführungsbeispiel handelt es sich bei dem Haltemittel 82 um eine Scharnierachse, auf die das Scharnierelement 72 aufgeclipt wird. Nach dem Aufstecken 96 umgreift das Scharnierelement 72 die Scharnierachse 82 klauenartig und möglicherweise auch formschlüssig. Durch eine entsprechende Wahl des Außendurchmessers der Scharnierachse und des Innendurchmessers des Scharnierelementes 72 ist eine drehbare Bewegung des Rahmens 10 gegenüber dem Profilabschnitt 80 gewährleistet. Durch die clipartige Ausgestaltung des Scharnierelementes 72 wird die Handhabung des Scharniers erleichtert.

Eine weitere Ausführungsvariante des erfindungsgemäßen Rahmens 10 ist in Fig. 22 dargestellt. Im Gegensatz zu den vorher beschriebenen weist dieser Rahmen 10 ein Verbindungsmittel 70 auf, das an seinem Kopfende eine gleiterartige Schiebevorrichtung 73 aufweist. Diese Schiebevorrichtung 73 wird in eine nicht dargestellte Führung eingeschoben und ermöglicht so die Verwendung des Rahmens 10 als Schiebetür. Auch hier ist das Verbindungsmittel 70 in die Kammer 34 integriert und durch eine Schraube 76 gesichert. Zum Abdecken des Zentralsegmentes 30 dient ein Deckel 60, der auf den Eckelementen 32 lagert. Dieses verdeutlicht auch Fig. 23.

Eine weitere Ausführungsvariante des erfindungsgemäßen Verbindungsmittels 70 ist in den Fig. 24 und 25 dargestellt. Das Verbindungsmittel 70, das als ein- oder mehrteiliges Bauteil ausgebildet sein kann, weist endseitig eine längliche Platte auf, an die ein Teilelement eines Magnetverschlusses 74 geschraubt werden kann. Als vorteilhaft hat es sich erwiesen, wenn der Magnetverschlusses 74 an der, dem Türband gegenüberliegenden Seite des Rahmens 10 zu montieren. Dadurch ist sichergestellt, dass der Rahmen 10 nicht durch einen Luftstoß oder eine leichte Schiefstellung des Profilabschnittes 80 unbeabsichtigt geöffnet wird. Um einen optisch ansprechenden Abschluss zu erreichen, kann das Zentralsegment 30 durch einen Deckel 60 abgedeckt werden.

In den Figuren 26 bis 31 ist eine weitere Ausführungsform des erfindungsgemäßen Rahmenverbinders 10 dargestellt. Der Rahmenverbinder 20 besitzt einen L-förmigen Aufbau, so dass die beiden Basiselemente 41 rechtwinklig zueinander angeordnet sind. Die Basiselemente 41 sind einstückig und materialeinheitlich mit den Wandungen 31 verbunden. Das Gleiterelement 42 weist endseitig einen Hakenelement 43 auf, das bereichsweise in einem Lager 47 des Zentralsegmentes 30 angeordnet ist. Dabei sind das Hakenelement 43 und die Wandung 31 derart angepasst, dass die Wandung 31 zumindest teilweise von der Stirnfläche 36 und dem Hakenelement 43 umfasst ist. Wie Fig. 28 verdeutlicht, entsteht durch diesen Aufbau zwischen der Innenseite der Wandung 31 und dem Hakenelement 43 ein Freiraum 95. In diesem Freiraum 95 kann ein Funktionsmittel 35, wie etwa eine Schraube eingeführt werden. Durch das Eindrehen der Schraube 35 in den Freiraum 95 wird letzterer aufgespreizt und gleichzeitig das Gleiterelement 42 in Richtung des Zentralsegmentes 30 gezogen, was der Bewegungspfeil 90 verdeutlicht. Ist die Schraube 35 kegelförmig ausgestaltet, lässt sich das Aufspreizen des Freiraumes 95 durch die Tiefe der Einschraubung der Schraube 35 steuern. Dieses verdeutlicht auch Fig. 29. In dem vertikal ausgerichteten Zapfensegment 40 ist schon ein Funktionsmittel 35 eingeschraubt. Dieses hat zur einem Aufspreizen des Freiraumes 95' geführt. Im Gegensatz dazu ist in das vertikal angeordnete Zapfensegment 40 noch kein Funktionsmittel 35 eingeführt, weshalb der Freiraum 95 schmaler ist. Durch das Einführen des Funktionsmittels 35 in den Freiraum 95 bewegt sich das Gleiterelement 42 in Richtung des Zentralsegmentes 30 und braucht dabei den Raum 46 zwischen der Stirnfläche 36 und der Wandung 31 auf, was die Fig. 30 verdeutlicht. Um das Zentralsegment 30 vor äußeren Einflüssen zu schützen, kann ein Deckel 60 auf dem Eckelement 32 montiert werden.

Eine weitere vorteilhafte Ausführungsform des erfindungsgemäßen Rahmenverbinders 20 ist in den Figuren 32 bis 35 dargestellt. Im Gegensatz zum vorherigen Ausführungsbeispiel weist das Zapfensegment 40 eine nasenförmige Spitze 48 an seiner Stirnseite auf. Diese Nase 48 ist in dem Lager 47 des Zentralsegmentes 30 angeordnet. Auf gleicher Höhe mit der Nase 48 ist das Eckelement 32, welches einen halbkreisförmigen Ausschnitt 49 aufweist. Wie in Fig. 34 zu erkennen ist, kann in diesen Ausschnitt 49 das Funktionsmittel 35 - hier eine Schraube - eingebracht werden. Erfindungsgemäß steht die Schraube 35 zumindest bereichsweise kraft- und formschlüssig mit dem Gleiterelement 42 in Kontakt. Durch das Eindrehen der Schraube 35 bewegt sich deren Außenfläche entlang der Nase 48 des Gleiterelementes 42. Durch die dabei entstehende Reibung wird das Gleiterelement 42 vom Zentralsegment 30 weggeschoben. Diese Bewegung 91 des Gleiterelementes 42 verdeutlichen auch die beiden Fig. 34 und 35. Der Freiraum 46 des rechts eingezeichneten Zapfensegmentes 40 weitet sich beim Übergang von Fig. 34 nach Fig. 35 deutlich auf.

Eine weitere vorteilhafte Ausgestaltung des erfindungsgemäßen Rahmenverbinders 20 ist in Fig. 36 und 37 dargestellt. Im Gegensatz zu dem vorher beschriebenen Ausführungsbeispiel ist die Anordnung der Schraube 35 relativ zur Nase 48 geändert worden. Nunmehr resultiert ein Einschrauben der Schraube 35 in einer Bewegung des Gleiterelementes 42 in Richtung des Bewegungspfeils 90 auf das Zentralsegment 30 hin. Die Bewegung führt in beschriebener Weise zu einer Vergrößerung des Außenumfanges des Zapfensegmentes 40. Da der Übergang zum klemmenden Haltefall des Zapfensegmentes 40 im Profil 50 kontinuierlich ist, wird durch die Bewegung des Gleiterelementes 42 auf das Zentralsegment 30 zu auch das Profil 50 ebenfalls noch leicht in Richtung des Zentralsegmentes 30 geschoben. Dadurch können eventuell noch vorhandene Spalte überbrückt werden.

Ein weiteres vorteilhaftes Ausführungsbeispiel des erfindungsgemäßen Rahmenverbinders 20 ist in Fig. 38 und 39 dargestellt. Das Lager 47 für das Gleiterelement 42 ist dabei in Richtung des Zentrums des Zentralsegmentes 30 durch die Wandung 31 begrenzt. Zwischen dieser Wandung 31 und dem Gleiterelement 42 ergibt sich ein Freiraum 95. Durch das Einbringen eines Funktionsmittels 35 weitet sich der Freiraum 95' auf und führt zu einer Bewegung 91 des Gleiterelementes 42 vom Zentralsegment 30 weg. Durch dieses Verschieben des Gleiterelementes 42 gegenüber dem Basiselement 41 geht das Zapfensegment 40 reversibel vom Montagefall in den Haltefall über. Möchte der Benutzer den erfindungsgemäßen Rahmen 10 wieder demontieren, so muss er nur das Führungsmittel 35 wieder herausschrauben. Dadurch kann das Gleiterelement 42 wieder in seine Ausgangslage zurückkehren, was mit einer Verringerung des Außendurchmessers des Zapfensegmentes 40 verbunden ist. Folglich kann der Rahmenverbinder 20 problemlos und ohne Beschädigungen des Rahmens 10 aus dem Profil 50 entnommen werden.

In Figur 40 ist eine aus einem Profilabschnitt 80 und einem erfindungsgemäßen Rahmen 10 aufgebaute Tür dargestellt. Solcher Art Türen werden insbesondere für den Insektenschutz genutzt, wobei der Rahmen 10 als Gestell für ein Fliegengitter dient. Die Tür wird dazu an eine Gebäudeöffnung 110 montiert, welche durch das Fliegengitter überdeckt werden soll. Bei der Gebäudeöffnung 110 kann es sich um einen Türrahmen oder einen Flügelrahmen eines Fensters handeln. Die Tür ist in einer Schließstellung 120 gezeigt, bei der die Gebäudeöffnung 110 vollständig abgedeckt wird. Dazu liegt die Tür an den Außenflächen der Gebäudeöffnung 110 an. In dieser Schließstellung 120 befinden sich der Rahmen 10 und der Profilabschnitt 80 auf einer Achse. Eine der beiden Längsseiten 88,88' des Profilabschnittes 80 ist unmittelbar dem Rahmen 10 zugewandt. Dabei sind der Profilabschnitt 80 und der Rahmen 10 zumindest bereichsweise durch einen Spalt 87 getrennt. Wie der Zeichnung zu entnehmen ist, weist dieser Spalt 87 eine definierte Breite auf. Um zu verhindern, dass Insekten durch diesen Spalt 87 in das Gebäudeinnere eindringen können, muss sein Spaltmaß so klein wie möglich sein. Bei dem in Figur 40 dargestellten Ausführungsbeispiel ist das als Scharnierachse ausgebildete Haltemittel 82 in der Mitte des Profilabschnittes 80 angeordnet. Um zu verhindern, dass trotz des großen Abstandes zwischen der Drehachse und dem Rahmen 10 eine Kollision zwischen letzterem und dem Profilabschnitt 80 auftritt, kann das Spaltmaß des Spaltes 87 vergrößert werden. Dadurch ist es aber Insekten möglich in das Gebäudeinnere einzudringen, was der Funktion einer Fliegengittertür zuwider läuft. Erfindungsgemäß ist es deshalb vorgesehen, dass zumindest eine Außenseite des Profilabschnittes 80 und/oder des Rahmens 10 und/oder des Profils 50 und/oder des Zentralsegmentes 30 zumindest bereichsweise bogenartig geformt ist. Bei der in Figur 40 dargestellten Tür ist der Profilabschnitt 80 entsprechend ausgeformt. Zwischen den Längsseiten 88, 88' und einer Querseite 89 sind jeweils bogenförmig gestaltete Kanten 86, 86' angeordnet. Diese Kanten 86, 86' ermöglichen es, dass der Rahmen 10 an dem Profilabschnitt 80 vorbeischwenken kann und dabei kein Kontakt zwischen den Außenseiten der beiden Elemente 10, 80 auftritt.

In Figur 41 ist eine Schwenkbewegung 85 des Rahmens 10 um das Haltemittel 82 dargestellt. Aufgrund der seitlich abgerundeten Kanten 86, 86' ist es dem Rahmen 10 möglich aus der Schließstellung 120 verschwenkt zu werden. Erfindungsgemäß könnte auch das Profil 50 mit bogenförmig ausgestalteten Kanten versehen sein, um so an einem, mit einem rechteckigen Querschnitt versehenen Profilabschnitt 80 vorbeizuschwenken. Entscheidend ist es nur, dass in der Schließstellung die Längsseite 88 und der Rahmen 10 einander unmittelbar zugewandt sind, gleichzeitig aber ein Verschwenken des Rahmens 10 ungehindert möglich ist. Entsprechend dem Profilabschnitt 80 mit den abgerundeten Kanten 86, 86' (Fig. 40 und 41) kann auch das Profil 50 ausgebildet sein, so dass für die Herstellung der beiden Profile nur ein Werkzeug benötigt wird, was wirtschaftlich ist.

In den Figuren 42 und 43 ist die erfindungsgemäße Tür schematisch in einer dreidimensionalen Darstellung gezeigt. Verdeutlicht wird insbesondere der Übergang aus der Schließstellung 120 in die Durchgangsstellung. Durch die klauenartige Ausformung des Scharnierelementes 72 kann der erfindungsgemäße Rahmen 10 aus der Schließstellung 120 um 180 Grad geschwenkt werden, bis er wieder an der Gebäudeöffnung 110 anliegt. Dazu muss zum einen das als Schwenkachse ausgebildete Haltemittel 82 derart oberhalb eines Bodenbereiches des Profilabschnittes 80 angeordnet sein, dass das Scharnierelement 72 auch unterhalb des Haltemittels 82 zum Liegen kommen kann. Weiterhin müssen beide Längsseiten 88, 88' des Profilabschnittes 80 bogenartig ausgeformt sein, um ein Verschwenken 85 in die dargestellten Lagen zu ermöglichen.

### Bezugszeichenliste

- 10: Rahmen

- 20: Rahmenverbinder

- 30: Zentralsegment
- 31: Wandung
- 32: Eckelement
- 33: Führungsstein
- 34: Kammer
- 35: Funktionsmittel
- 36: Stirnfläche
- 36': Bohrung
- 39: Loch in der Wandung 31

- 40: Zapfensegment
- 41: Basiselement
- 42: Gleiterelement
- 43: Hakenelement
- 46: Spalt zwischen der Stirnfläche 36 und der Wandung 31
- 47: Lager für das Gleiterelement 42 in dem Zentralsegment 30
- 48: Nase auf der Stirnfläche 36
- 49: Ausschnitt im Eckelement 32 oder der Wandung 31

- 50: Profil
- 51: Aufnahmekammer
- 55: Aufschieben des Profils 50 auf den Rahmenverbinder 20

- 60: Deckel
- 61: Montagemittel

- 70: Verbindungsmittel
- 71: offene Führung
- 72: Scharnierelement
- 73: Schiebevorrichtung
- 74: Magnetverschluss
- 75: Einführen des Verbindungsmittels 70 in die Kammer 34
- 76: Schraube

- 80: Profilabschnitt
- 81: Scharnierkörper
- 82: Haltemittel
- 85: Bewegung des Rahmens 10 um das Haltemittel 82
- 86,86': Kante des Profilabschnittes 80
- 87: Spalt zwischen dem Rahmen 10 und dem Profilabschnitt 80
- 88,88': Längsseiten des Profilabschnittes
- 89: Querseite des Profilabschnittes 80

- 90: Bewegung des Gleiterelementes 42 auf das Zentralsegment 30 zu
- 91: Bewegung des Gleiterelementes 42 vom Zentralsegment 30 weg
- 95,95': Freiraum
- 96: Aufstecken des Scharnierelementes 72 auf die Scharnierachse 82

- 110: Gebäudeöffnung

- 120: Schließstellung

## Patentansprüche

1. Rahmen (10), bevorzugter Weise Fliegengitterrahmen, mit mindestens einem Rahmenverbinder (20) und mit wenigstens einem Profil (50),
wobei das Profil (50) endseitig im Inneren über zumindest eine Aufnahmekammer (51) verfügt,
wobei der Rahmenverbinder (20) ein Zentralsegment (30) und zumindest ein Zapfensegment (40) aufweist und das Zapfensegment (40) an dem Zentralsegment (30) angeordnet ist,
wobei das Zapfensegment (40) und die Aufnahmekammer (51) zumindest bereichsweise derart angepasst sind, dass im Montagefall das Zapfensegment (40) in die Aufnahmekammer (51) des Profils (50) einschiebbar ist,
wobei im Haltefall das Zapfensegment (40) in der Aufnahmekammer (51) des Profils (50) klemmend lagert,
wobei das Zapfensegment (40) zumindest zweiteilig ausgeführt ist und ein Basiselement (41) und ein Gleiterelement (42) aufweist,
wobei zumindest ein Element (41,42) keilförmig ausgebildet ist, das Basiselement (41) das Gleiterelement (42) beweglich lagert, und durch ein Verschieben des Gleiterelementes (42) gegenüber dem Basiselement (41) das Zapfensegment (40) reversibel vom Montagefall in den Haltefall übergeht
**dadurch gekennzeichnet,**
**dass** das Basiselement (41) und das Gleiterelement (42) einen dreieckartigen Querschnitt mit einer schrägverlaufenden Gleitfläche aufweisen, so
**dass** sich durch das Verschieben des Gleiterelementes (42) auf dem Basiselement (41) der Außenumfang des quaderförmigen Zapfensegmentes (40) vergrößert und das Zapfensegment an allen Innenflächen des Profils verklemmt wird.

2. Rahmen nach Anspruch 1, **dadurch gekennzeichnet,**
**dass** durch das Verschieben des Gleiterelementes (42) in Richtung des Zentralsegmentes (30) das Zapfensegment (40) vom Montagefall in den Haltefall übergeht oder
**dass** durch das Verschieben des Gleiterelementes (42) vom Zentralsegment (30) weg das Zapfensegment (40) vom Montagefall in den Haltefall übergeht.

3. Rahmen nach einem der vorhergehenden Ansprüche, **dadurch gekennzeichnet,**
**dass** der Rahmenverbinder (20) zwei, drei oder vier Zapfensegmente (40) aufweist,
insbesondere, dass die Zapfensegment (40) L-, T-, I- oder sternförmig an dem Zentralsegment (30) angeordnet sind.

4. Rahmen nach einem der vorhergehenden Ansprüche, **dadurch gekennzeichnet,**
**dass** das Zapfensegment (40) eine quaderförmige Geometrie aufweist und/oder
**dass** das Zentralsegment (30) mindestens ein Eckelement (32) aufweist, das in einer der Ecken des Zentralsegmentes (30) angeordnet ist.

5. Rahmen nach einem der vorhergehenden Ansprüche, **dadurch gekennzeichnet,**
**dass** das Zentralsegment (30) mindestens ein Funktionsmittel (35) und eine Wandung (31) aufweist,
vorzugsweise, dass das Funktionsmittel (35) mit der Wandung (31) kraft- und/oder formschlüssig zusammenwirkt und dadurch das Gleiterelement (42) in Richtung des Zentralsegmentes (30) zieht oder vom Zentralsegment (30) wegschiebt.

6. Rahmen nach einem der vorhergehenden Ansprüche, **dadurch gekennzeichnet,**
**dass** das Zentralsegment (30) und das Basiselement (41) einstückig und materialeinheitlich verbunden sind,
insbesondere, dass das Zentralsegment (30), die Wandung (31), das Eckelement (32) und das Basiselement (41) einstückig und materialeinheitlich verbunden sind.

7. Rahmen nach einem der vorhergehenden Ansprüche, **dadurch gekennzeichnet,**
**dass** das Gleiterelement (42) eine Stirnfläche (36) aufweist, die die Wandung (31) kontaktiert, wobei die Stirnfläche (36) mindestens eine Bohrung (36') aufweist, in die das Funktionsmittel (35) einbringbar ist.

8. Rahmen nach einem der vorhergehenden Ansprüche, **dadurch gekennzeichnet,**
**dass** das Funktionsmittel (35) eine Schraube ist, die im Zentralsegment (30), insbesondere in der Wandung (31) lagert und in das Gleiterelement (42) eingreift.

9. Rahmen nach einem der vorhergehenden Ansprüche, **dadurch gekennzeichnet,**
**dass** das Gleiterelement (42) endseitig ein Hakenelement (43) aufweist, welches bereichsweise in das Zentralsegment (30) ragt und das Hakenelement (43) und die Wandung (31) derart angepasst sind, dass die Wandung (31) zumindest teilweise von der Stirnfläche (36) und dem Hakenelement (43) umfasst ist,
vorzugsweise, dass das Funktionsmittel (35) zwischen dem Hakenelement (43) und der Wandung (31) des Zentralsegments (30) bereichsweise formschlüssig lagert.

10. Rahmen nach einem der vorhergehenden Ansprüche, **dadurch gekennzeichnet,**
**dass** die Wandung (31) das Gleiterelement (42) bereichsweise lagert, das Funktionsmittel (35) ein Freiraum (95,95') zwischen Wandung (31) und Gleiterelement (42) aufspreizt und dadurch das Gleiterelement (42) vom Zentralsegmente wegschiebt und/oder
**dass** im Montagefall die Außenfläche (37) der Wandung (31) und die Außenfläche (44) des Gleiterelementes (42) parallel oder senkrecht zur Längsachse des Gleiterelementes (42) liegen.

11. Rahmen nach einem der vorhergehenden Ansprüche, **dadurch gekennzeichnet,**
**dass** das Funktionsmittel (35) eine Schraube (36) ist und durch den Kraftschlüssigen Kontakt von Schraube (36) und Gleiterelement (42), das Gleiterelement (42) durch die Rotation der Schraube (36) bewegbar ist.

12. Rahmen nach einem der vorhergehenden Ansprüche, **dadurch gekennzeichnet,**
**dass** das Zentralsegment (30) mindestens eine Kammer (34) aufweist,
insbesondere, dass die Kammer (34) in dem, dem Zapfensegment (40) gegenüberliegenden Bereich des Zentralsegmentes liegt und/oder dass in die Kammer (34) ein Verbindungsmittel (70) einführbar ist, das mittels eines Befestigungsmittels (38) an dem Zentralsegment (30) fixiert ist.

13. Rahmen nach einem der vorhergehenden Ansprüche, **dadurch gekennzeichnet,**
**dass** das Zentralsegment (30) mindestens einen Führungsstein (33) aufweist, der mit einer offenen Führung (71) des Verbindungsmittels (70) zusammenwirkt und/oder
**dass** das Verbindungsmittel (70) endseitig ein Scharnierelement (72) aufweist, das fest oder lösbar angebracht ist.

14. Rahmen nach einem der vorhergehenden Ansprüche, **dadurch gekennzeichnet,**
**dass** das Verbindungsmittel (70) endseitig eine Schiebevorrichtung (73) aufweist, die fest oder lösbar angebracht ist und/oder
**dass** das Verbindungsmittel (70) endseitig ein Teilelement eines Magnetverschluss (74) aufweist, der fest oder lösbar angebracht ist.

15. Rahmen nach einem der vorhergehenden Ansprüche, **dadurch gekennzeichnet,**
**dass** das Verbindungsmittel (70) mit einem Haltemittel (82) zusammenwirkt und das Haltemittel (82) in einem Profilabschnitt (80) angeordnet ist,
vorzugsweise, dass das Haltemittel (82) eine, in dem Profilabschnitt (80) angeordnete Scharnierachse ist,
weiter vorzugsweise, dass das Scharnierelement (72) die Scharnierachse (82) bei einem Zusammenwirken klauenartig umgreift und auf die Scharnierachse (82) aufgeclipt wird.

16. Rahmen nach einem der vorhergehenden Ansprüche, **dadurch gekennzeichnet,**
**dass** der Profilabschnitt (80) an einer Gebäudeöffnung (110) angeordnet ist, wobei insbesondere die Gebäudeöffnung (110) ein Türrahmen oder ein Flügelrahmen eines Fensters ist und/oder
**dass** der Profilabschnitt (80) mindestens zwei Längsseiten (88,88') aufweist und in einer Schließstellung (120) eine Längsseite (88,88') unmittelbar dem Rahmen (10) zugewandt ist, wobei der Profilabschnitt (80) und der Rahmen (10) zumindest bereichsweise durch einen Spalt (87) getrennt sind.

17. Rahmen nach einem der vorhergehenden Ansprüche, **dadurch gekennzeichnet,**
**dass** zumindest eine Außenseite des Profilabschnittes (80) und/oder des Rahmens (10) und/oder des Profils (50) und/oder des Zentralsegments (30) zumindest bereichsweise bogenartig geformt ist, wobei insbesondere eine Kante (86,86') zwischen der Längsseite (88,88') und einer Querseite (89) des Profilabschnittes (80) derart bogenförmig gestaltet ist, dass der Rahmen (10) an dem Profilabschnitt (80) vorbeischwenkbar ist.

18. Rahmen nach einem der vorhergehenden Ansprüche, **dadurch gekennzeichnet,**
**dass** das Zentralsegment (30) einen Deckel (60) aufweist,
insbesondere, dass der Deckel (60) mindestens ein stiftartiges Montagemittel (61) aufweist, insbesondere, dass das Montagemittel (61) zur Montage in das Eckelement (32) des Zentralsegments (30) dient.

19. Rahmen nach Anspruch 18, **dadurch gekennzeichnet,**
**dass** der Deckel (60) mindestens einen Durchbruch aufweist, insbesondere, dass der Durchbruch zum Einführen des Funktionsmittels (35) dient.

20. Verfahren zur Montage eines Rahmens (10), mit mindestens einem Rahmenverbinder (20) und mit wenigstens einem Profil (50),
wobei das Profil (50) endseitig im Inneren über zumindest eine Aufnahmekammer (51) verfügt,
wobei der Rahmenverbinder (20) ein Zentralsegment (30) und zumindest ein Zapfensegment (40) aufweist und das Zapfensegment (40) an dem Zentralsegment (30) angeordnet ist,
wobei das Zapfensegment (40) und die Aufnahmekammer (51) zumindest bereichsweise aneinander angepasst sind,
wobei das Zapfensegment (40) zumindest zweiteilig ausgeführt ist und ein Basiselement (41) und ein Gleiterelement (42) aufweist,
wobei zumindest ein Element (41,42) zumindest teilweise keilförmig ausgebildet ist, das Basiselement (41) das Gleiterelement (42) beweglich lagert, und im Montagefall das Zapfensegment (40) in die Aufnahmekammer (51) des Profils (50) eingeschoben wird,
**dadurch gekennzeichnet,**
**dass** das Basiselement (41) und das Gleiterelement (42) einen dreieckartigen Querschnitt mit einer schrägverlaufenden Gleitfläche aufweisen,
das Gleiterelement (42) entlang des Basiselementes (41) reversibel verschoben wird und
**dass** durch das Verschieben des Gleiterelementes (42) auf dem Basiselement (41) der Außenumfang des quaderförmigen Zapfensegmentes (40) vergrößert wird bis ein Haltefall erreicht wird, bei dem das Zapfensegment (40) in der Aufnahmekammer (51) des Profils (50) an allen Innenflächen des Profils (50) klemmend gelagert wird.

21. Verfahren nach Anspruch 20, **dadurch gekennzeichnet,**
**dass** zum Übergang des Zapfensegmentes (40) vom Montagefall in den Haltefall das Gleiterelement (42) in Richtung des Zentralsegmentes (30) verschoben wird oder
**dass** zum Übergang des Zapfensegmentes (40) vom Montagefall in den Haltefall das Gleiterelement (42) vom Zentralsegment (30) weg geschoben wird.

22. Verfahren nach Anspruch 20 oder 21, **dadurch gekennzeichnet,**
**dass** das Zentralsegment (30) eine Wandung (31) aufweist, ein Funktionsmittel (35) zwischen der Wandung (31) und dem Gleiterelement (42) angeordnet wird, und dass durch ein kraft- und/oder formschlüssiges Wirken des Funktionsmittels (35) das Gleiterelement (42) gegenüber dem Basiselement (41) verschoben wird.

23. Rahmen gemäß den Ansprüchen 1 bis 19, der nach einem der Verfahren gemäß den Ansprüchen 20 bis 22 hergestellt ist.

24. Rahmen für den Insektenschutz, **dadurch gekennzeichnet, dass** der Rahmen (10) die Merkmale gemäß einem der Ansprüche 1 bis 19 aufweist.

## Claims

1. Frame (10), preferably insect screen frame, with at least one frame connector (20) and with at least one profile (50),
wherein the profile (50) has at least one reception chamber (51) in the interior at an end side,
wherein the frame connector (20) has a central segment (30) and at least one tenon segment (40), and the tenon segment (40) is arranged on the central segment (30),
wherein the tenon segment (40) and the reception chamber (51) are fitted at least in certain sections such that the tenon segment (40) can be inserted into the reception chamber (51) of the profile (50) in the assembly case,
wherein the tenon segment (40) is mounted in a clamping fashion in the reception chamber (51) of the profile (50) in the holding case,
wherein the tenon segment (40) has at least a two-part design and has a base element (41) and a slider element (42),
wherein at least one element (41, 42) has a wedge-shaped design, the base element (41) supports the slider element (42) in a moveable fashion and a displacement of the slider element (42) with respect to the base element (41) reversibly transfers the tenon segment (40) from the assembly case to the holding case,
**characterized**
**in that** the base element (41) and the slider element (42) have a triangular cross section with an oblique sliding surface such
that the external circumference of the cuboid tenon segment (40) increases by displacing the slider element (42) on the base element (41) and the tenon segment is clamped on all internal surfaces of the profile.

2. Frame according to Claim 1, **characterized**
**in that** the displacement of the slider element (42) in the direction of the central segment (30) transfers the tenon segment (40) from the assembly case to the holding case or
**in that** the displacement of the slider element (42) away from the central segment (30) transfers the tenon segment (40) from the assembly case to the holding case.

3. Frame according to one of the preceding claims, **characterized**
**in that** the frame connector (20) has two, three or four tenon segments (40),
more particularly in that the tenon segments (40) are arranged on the central segment (30) in an L-, T-, I-, or star-like fashion.

4. Frame according to one of the preceding claims, **characterized**
**in that** the tenon segment (40) has a cuboid geometry and/or
**in that** the central segment (30) has at least one corner element (32), which is arranged in one of the corners of the central segment (30).

5. Frame according to one of the preceding claims, **characterized**
**in that** the central segment (30) has at least one functional means (35) and one wall (31), preferably in that the functional means (35) interacts with the wall (31) in a force-fit or interlocking fashion and thereby pulls the slider element (42) in the direction of the central segment (30) or pushes said element away from the central segment (30).

6. Frame according to one of the preceding claims, **characterized**
**in that** the central segment (30) and the base element (41) are integrally connected with a uniform material joint,
more particularly in that the central segment (30), the wall (31), the corner element (32) and the base element (41) are integrally connected with a uniform material joint.

7. Frame according to one of the preceding claims, **characterized**
**in that** the slider element (42) has an end face (36), which contacts the wall (31), wherein the end face (36) has at least one bore (36') into which the functional means (35) can be inserted.

8. Frame according to one of the preceding claims, **characterized**
**in that** the functional means (35) is a screw, which is mounted in the central segment (30), more particularly in the wall (31), and engages with the slider element (42).

9. Frame according to one of the preceding claims, **characterized**
**in that** the slider element (42) has a hook element (43), which projects into the central segment (30) in certain regions, at an end side and the hook element (43) and the wall (31) are fitted such that the wall (31) is at least in part surrounded by the end face (36) and the hook element (43), preferably in that the functional means (35) is, in certain regions, mounted in an interlocking fashion between the hook element (43) and the wall (31) of the central segment (30).

10. Frame according to one of the preceding claims, **characterized**
**in that** the wall (31) supports the slider element (42) in certain regions, the functional means (35) spreads open a free space (95, 95') between wall (31) and slider element (42) and thereby pushes the slider element (42) away from the central segment and/or
**in that**, in the assembly case, the outer surface (37) of the wall (31) and the outer surface (44) of the slider element (42) lie parallel or perpendicular to the longitudinal axis of the slider element (42).

11. Frame according to one of the preceding claims, **characterized**
**in that** the functional means (35) is a screw (36) and, as a result of the force-fit contact between screw (36) and slider element (42), the slider element (42) can be moved by the rotation of the screw (36).

12. Frame according to one of the preceding claims, **characterized**
**in that** the central segment (30) has at least one chamber (34),
more particularly in that the chamber (34) is situated in the region of the central segment lying opposite to the tenon segment (40) and/or in that a connection means (70) can be inserted into the chamber (34), which connection means is fixed on the central segment (30) by means of an attachment means (38).

13. Frame according to one of the preceding claims, **characterized**
**in that** the central segment (30) has at least one guide block (33), which interacts with an open guide (71) of the connection means (70), and/or
**in that** the connection means (70) has a hinge element (72) at an end side, which hinge element is attached in a fixed or releasable fashion.

14. Frame according to one of the preceding claims, **characterized**
**in that** the connection means (70) has a displacement device (73) at an end side, which displacement device is attached in a fixed or releasable fashion, and/or
**in that** the connection means (70) has a partial element of a magnetic catch (74) at an end side, which magnetic catch is attached in a fixed or releasable fashion.

15. Frame according to one of the preceding claims, **characterized**
**in that** the connection means (70) interacts with a holding means (82) and the holding means (82) is arranged in a profile section (80),
preferably in that the holding means (82) is a hinge axis arranged in the profile section (80), more preferably in that, during interaction, the hinge element (72) grips the hinge axis (82) in a claw-like fashion and is clipped onto the hinge axis (82).

16. Frame according to one of the preceding claims, **characterized**
**in that** the profile section (80) is arranged at a building opening (110), wherein, more particularly, the building opening (110) is a door frame or a window sash of a window and/or
**in that** the profile section (80) has at least two longitudinal sides (88, 88') and, in a closed position (120), a longitudinal side (88, 88') directly faces the frame (10), wherein the profile section (80) and the frame (10) are separated, at least in certain regions, by a gap (87).

17. Frame according to one of the preceding claims, **characterized**
**in that** at least one outer side of the profile section (80) and/or the frame (10) and/or the profile (50) and/or the central segment (30) have an arc-shaped design, at least in certain sections, wherein, more particularly, one edge (86, 86') between the longitudinal side (88, 88') and a transverse side (89) of the profile section (80) has such an arc-shaped design that the frame (10) can be pivoted past the profile section (80).

18. Frame according to one of the preceding claims, **characterized**
**in that** the central segment (30) has a cover (60), more particularly in that the cover (60) has at least one pin-like assembly means (61), more particularly in that the assembly means (61) serves for the assembly into the corner element (32) of the central segment (30).

19. Frame according to Claim 18, **characterized**
**in that** the cover (60) has at least one aperture, more particularly in that the aperture serves for inserting the functional means (35).

20. Method for assembling a frame (10), with at least one frame connector (20) and with at least one profile (50),
wherein the profile (50) has at least one reception chamber (51) in the interior at an end side,
wherein the frame connector (20) has a central segment (30) and at least one tenon segment (40), and the tenon segment (40) is arranged on the central segment (30),
wherein the tenon segment (40) and the reception chamber (51) are fitted to one another at least in certain sections,
wherein the tenon segment (40) has at least a two-part design and has a base element (41) and a slider element (42),
wherein at least one element (41, 42), at least in part, has a wedge-shaped design, the base element (41) supports the slider element (42) in a moveable fashion and, in the assembly case, the tenon segment (40) is inserted into the reception chamber (51) of the profile (50),
**characterized**
**in that** the base element (41) and the slider element (42) have a triangular cross section with an oblique sliding surface,
the slider element (42) is displaced along the base element (41) in a reversible fashion, and
**in that** that the external circumference of the cuboid tenon segment (40) is increased by displacing the slider element (42) on the base element (41) until a holding case is reached, in which the tenon segment (40) is mounted in the reception chamber (51) of the profile (50) on all inner surfaces of the profile (50).

21. Method according to Claim 20, **characterized**
**in that** the slider element (42) is displaced in the direction of the central segment (30) in order to transfer the tenon segment (40) from the assembly case to the holding case or
**in that** that the slider element (42) is pushed away from the central segment (30) in order to transfer the tenon segment (40) from the assembly case to the holding case.

22. Method according to Claim 20 or 21, **characterized**
**in that** the central segment (30) has a wall (31), a functional means (35) is arranged between the wall (31) and the slider element (42),
and **in that** the slider element (42) is displaced with respect to the base element (41) as a result of an interlocking and/or force-fit action of the functional means (35).

23. Frame according to Claims 1 to 19, which is produced according to one of the methods as per Claims 20 to 22.

24. Frame for protection against insects, **characterized in that** the frame (10) has the features as per one of Claims 1 to 19.

## Revendications

1. Cadre (10), préférablement cadre de moustiquaire, comprenant au moins un connecteur de cadre (20) et au moins un profilé (50),
le profilé (50) disposant du côté de son extrémité à l'intérieur d'au moins une chambre de réception (51),
le connecteur de cadre (20) présentant un segment central (30) et au moins un segment de tourillon (40) et le segment de tourillon (40) étant disposé sur le segment central (30),
le segment de tourillon (40) et la chambre de réception (51) étant adaptés au moins en partie de telle sorte que dans l'état de montage, le segment de tourillon (40) puisse être inséré dans la chambre de réception (51) du profilé (50),
dans l'état de fixation, le segment de tourillon (40) étant supporté par serrage dans la chambre de réception (51) du profilé (50),
le segment de tourillon (40) étant réalisé au moins en deux parties et présentant un élément de base (41) et un élément de coulisseau (42),
au moins un élément (41, 42) étant réalisé en forme de cale, l'élément de base (41) supportant de manière mobile l'élément de coulisseau (42), et par un déplacement de l'élément de coulisseau (42) par rapport à l'élément de base (41), le segment de tourillon (40) étant transféré de manière réversible de l'état de montage dans l'état de fixation,
**caractérisé en ce que**
l'élément de base (41) et l'élément de coulisseau (42) présentent une section transversale de type triangulaire avec une surface de glissement s'étendant obliquement, de telle sorte que du fait du déplacement de l'élément de coulisseau (42), sur l'élément de base (41), la périphérie extérieure de l'élément de tourillon de forme parallélépipédique (40) augmente, et l'élément de tourillon est serré contre toutes les surfaces intérieures du profilé.

2. Cadre selon la revendication 1, **caractérisé en ce que** du fait du déplacement de l'élément de coulisseau (42) dans la direction du segment central (30), le segment de tourillon (40) est transféré de l'état de montage dans l'état de fixation ou
**en ce que** du fait du déplacement de l'élément de coulisseau (42) à l'écart du segment central (30), le segment de tourillon (40) est transféré de l'état de montage dans l'état de fixation.

3. Cadre selon l'une quelconque des revendications précédentes, **caractérisé en ce que** le connecteur de cadre (20) présente deux, trois ou quatre segments de tourillon (40),
en particulier **en ce que** les segments de tourillon (40) sont disposés en forme de L, de T, de I ou d'étoile sur le segment central (30).

4. Cadre selon l'une quelconque des revendications précédentes, **caractérisé en ce que** le segment de tourillon (40) présente une géométrie parallélépipédique et/ou **en ce que** le segment central (30) présente au moins un élément de coin (32) qui est disposé dans l'un des coins du segment central (30).

5. Cadre selon l'une quelconque des revendications précédentes, **caractérisé en ce que** le segment central (30) présente au moins un moyen fonctionnel (35) et une paroi (31),
de préférence **en ce que** le moyen fonctionnel (35) coopère par engagement par force et/ou par coopération de forme avec la paroi (31) et de ce fait tire l'élément de coulisseau (42) dans la direction du segment central (30) ou l'écarte du segment central (30).

6. Cadre selon l'une quelconque des revendications précédentes, **caractérisé en ce que** le segment central (30) et l'élément de base (41) sont connectés d'une seule pièce dans le même matériau, en particulier **en ce que** le segment central (30), la paroi (31), l'élément de coin (32) et l'élément de base (41) sont connectés d'une seule pièce dans le même matériau.

7. Cadre selon l'une quelconque des revendications précédentes, **caractérisé en ce que** l'élément de coulisseau (42) présente une surface frontale (36), qui vient en contact avec la paroi (31), la surface frontale (36) présentant au moins un alésage (36') dans lequel peut être introduit le moyen fonctionnel (35).

8. Cadre selon l'une quelconque des revendications précédentes, **caractérisé en ce que** le moyen fonctionnel (35) est une vis qui est supportée dans le segment central (30), en particulier dans la paroi (31), et qui vient en prise dans l'élément de coulisseau (42).

9. Cadre selon l'une quelconque des revendications précédentes, **caractérisé en ce que** l'élément de coulisseau (42) présente du côté de l'extrémité un élément de crochet (43) qui pénètre en partie dans le segment central (30) et l'élément de crochet (43) et la paroi (31) sont adaptés l'un à l'autre de telle sorte que la paroi (31) soit au moins en partie entourée par la surface frontale (36) et l'élément de crochet (43),
de préférence **en ce que** le moyen fonctionnel (35) est supporté en partie par engagement par coopération de forme entre l'élément de crochet (43) et la paroi (31) du segment central (30).

10. Cadre selon l'une quelconque des revendications précédentes, **caractérisé en ce que** la paroi (31) supporte en partie l'élément de coulisseau (42), le moyen fonctionnel (35) écarte un espace libre (95, 95') entre la paroi (31) et l'élément de coulisseau (42) et de ce fait l'élément de coulisseau (42) est écarté du segment central et/ou
**en ce que** dans l'état de montage la surface extérieure (37) de la paroi (31) et la surface extérieure (44) de l'élément de coulisseau (42) se situent parallèlement ou perpendiculairement à l'axe longitudinal de l'élément de coulisseau (42).

11. Cadre selon l'une quelconque des revendications précédentes, **caractérisé en ce que** le moyen fonctionnel (35) est une vis (36) et l'élément de coulisseau (42), par contact par engagement par force entre la vis (36) et l'élément de coulisseau (42), peut être déplacé par la rotation de la vis (36).

12. Cadre selon l'une quelconque des revendications précédentes, **caractérisé en ce que** le segment central (30) présente au moins une chambre (34), en particulier **en ce que** la chambre (34) se situe dans la région du segment central opposée au segment de tourillon (40) et/ou **en ce qu'**un moyen de connexion (70) peut être introduit dans la chambre (34), lequel est fixé au moyen d'un moyen de fixation (38) sur le segment central (30).

13. Cadre selon l'une quelconque des revendications précédentes, **caractérisé en ce que** le segment central (30) présente au moins un bloc de guidage (33) qui coopère avec un guide ouvert (71) du moyen de connexion (70) et/ou
**en ce que** le moyen de connexion (70) présente du côté de l'extrémité un élément de charnière (72) qui est monté fixement ou de manière amovible.

14. Cadre selon l'une quelconque des revendications précédentes, **caractérisé en ce que** le moyen de connexion (70) présente du côté de l'extrémité un dispositif de coulissement (73) qui est monté fixement ou de manière amovible et/ou
**en ce que** le moyen de connexion (70) présente du côté de l'extrémité un élément partiel d'une fermeture magnétique (74), qui est monté de manière fixe ou amovible.

15. Cadre selon l'une quelconque des revendications précédentes, **caractérisé en ce que** le moyen de connexion (70) coopère avec un moyen de fixation (82) et le moyen de fixation (82) est disposé dans une portion profilée (80),
de préférence **en ce que** le moyen de fixation (82) est un axe de charnière disposé dans la portion profilée (80),
et en outre de préférence **en ce que** l'élément de charnière (72) vient en prise à la manière d'une griffe autour de l'axe de charnière (82) lors de leur coopération et est enclipsé sur l'axe de charnière (82).

16. Cadre selon l'une quelconque des revendications précédentes, **caractérisé en ce que** la portion profilée (80) est disposée sur une ouverture de bâtiment (110), l'ouverture de bâtiment (110) étant notamment un cadre de porte ou un cadre de battant de fenêtre et/ou
**en ce que** la portion profilée (80) présente au moins deux côtés longitudinaux (88, 88') et, dans une position de fermeture (120), un côté longitudinal (88, 88') est tourné directement vers le cadre (10), la portion profilée (80) et le cadre (10) étant séparés au moins en partie par un interstice (87).

17. Cadre selon l'une quelconque des revendications précédentes, **caractérisé en ce qu'**au moins un côté extérieur de la portion profilée (80) et/ou du cadre (10) et/ou du profilé (50) et/ou du segment central (30) est formé au moins en partie en forme d'arc, une arête (86, 86') étant configurée notamment en forme d'arc entre le côté longitudinal (88, 88') et un côté transversal (89) de la portion profilée (80) de telle sorte que le cadre (10) puisse être pivoté devant la portion profilée (80).

18. Cadre selon l'une quelconque des revendications précédentes, **caractérisé en ce que** le segment central (30) présente un couvercle (60),
en particulier **en ce que** le couvercle (60) présente au moins un moyen de montage de type goupille (61), en particulier **en ce que** le moyen de montage (61) sert au montage dans l'élément de coin (32) du segment central (30).

19. Cadre selon la revendication 18, **caractérisé en ce que** le couvercle (60) présente au moins un orifice, en particulier **en ce que** l'orifice sert à introduire le moyen fonctionnel (35).

20. Procédé pour le montage d'un cadre (10), comprenant au moins un connecteur de cadre (20) et au moins un profilé (50),
le profilé (50) disposant du côté de son extrémité à l'intérieur d'au moins une chambre de réception (51),
le connecteur de cadre (20) présentant un segment central (30) et au moins un segment de tourillon (40) et le segment de tourillon (40) étant disposé sur le segment central (30),
le segment de tourillon (40) et la chambre de réception (51) étant adaptés l'un à l'autre au moins en partie,
le segment de tourillon (40) étant réalisé au moins en deux parties et présentant un élément de base (41) et un élément de coulisseau (42),
au moins un élément (41, 42) étant réalisé au moins en partie en forme de cale, l'élément de base (41) supportant de manière mobile l'élément de coulisseau (42), et dans l'état de montage, le segment de tourillon (40) étant inséré dans la chambre de réception (51) du profilé (50),
**caractérisé en ce que**
l'élément de base (41) et l'élément de coulisseau (42) présentent une section transversale de type triangulaire avec une surface de glissement s'étendant obliquement,
l'élément de coulisseau (42) est déplacé de manière réversible le long de l'élément de base (41), et
**en ce que**, par le déplacement de l'élément de coulisseau (42) sur l'élément de base (41), la périphérie extérieure du segment de tourillon de forme parallélépipédique (40) est augmentée jusqu'à ce qu'un état de fixation soit atteint, dans lequel le segment de tourillon (40) est monté par serrage dans la chambre de réception (51) du profilé (50) sur toutes les surfaces intérieures du profilé (50).

21. Procédé selon la revendication 20, **caractérisé en ce que** pour le transfert du segment de tourillon (40) de l'état de montage dans l'état de fixation, l'élément de coulisseau (42) est déplacé dans la direction du segment central (30) ou
**en ce que** pour le transfert du segment de tourillon (40) de l'état de montage dans l'état de fixation, l'élément de coulisseau (42) est déplacé à l'écart du segment central (30).

22. Procédé selon la revendication 20 ou 21, **caractérisé en ce que**
le segment central (30) présente une paroi (31), un moyen fonctionnel (35) étant disposé entre la paroi (31) et l'élément de coulisseau (42), et **en ce que** par une action d'engagement par force et/ou par coopération de forme du moyen fonctionnel (35), l'élément de coulisseau (42) est déplacé par rapport à l'élément de base (41).

23. Cadre selon les revendications 1 à 19, qui est fabriqué selon l'un des procédés selon les revendications 20 à 22.

24. Cadre pour la protection contre les insectes, **caractérisé en ce que** le cadre (10) présente les caractéristiques selon l'une quelconque des revendications 1 à 19.
